# EUROPÄISCHE PATENTSCHRIFT

(11) **EP 0 801 268 B1**
(45) Veröffentlichungstag und Bekanntmachung des Hinweises auf die Patenterteilung: **10.12.2003**
(21) Anmeldenummer: 97810159.0
(22) Anmeldetag: 18.03.1997
(51) Int. Cl.: F23R 3/34, F23R 3/42, F23R 3/02

(54) **Verfahren zum Betreiben einer Gasturbinenbrennkammer**
Operating method of a gas turbine combustor
Méthode d'exploitation d'une chambre de combustion pour turbine à gaz

(30) Priorität: 09.04.1996 DE 19614001
(43) Veröffentlichungstag der Anmeldung: 15.10.1997
(73) Patentinhaber: ALSTOM (Switzerland) Ltd, 5401 Baden (CH)
(72) Erfinder: Döbbeling, Klaus, Dr., 5200 Windisch (CH); Griffin, Timothy, 5408 Ennetbaden (CH); Knöpfel, Hans Peter, 5627 Besenbüren (CH)

(56) Entgegenhaltungen:
- DE-A- 4 426 351
- US-A- 3 879 939
- US-A- 4 062 182
- US-A- 4 488 869
- US-A- 5 359 847
- US-A- 5 638 682

## Beschreibung

### Technisches Gebiet

Die vorliegende Erfindung betrifft ein Verfahren zum Betreiben einer Brennkammer gemäss Oberbegriff des Anspruchs 1.

### Stand der Technik

In modernen Brennkammern von Gasturbinen werden mager betreibbare Vormischbrenner eingesetzt, um die aus der Verbrennung anfallenden Schadstoffkomponenten, insbesondere NOx und CO, auf ein Minimum zu begrenzen. Grundsätzlich wird heutzutage davon ausgegangen, dass auch bei sehr hohen Flammentemparaturen sehr niedrige NOx-Emissionswerte, unter 10 vppm bei 15% 02, gewährleistet werden müssen. Um solch niedrige Schadstoffemissionen beim Betrieb einer Gasturbine über einen Lastbereich von ca. 40-100% erreichen zu können, muss eine perfekte Vorgemischung über einen weiten Flammentemperaturbereich, typisch ca. 1650-1850°K, sichergestellt werden. Brenner mit einer derartigen Vormischung sind dadurch charakterisiert, dass sich nach einer herkömmlichen Luft/Brennstoff-Vormischstrecke eine Brennkammer anschliesst, deren Strömungsquerschnitt, über einen im wesentlichen unmittelbaren Querschnittssprung, um ein mehrfaches den Austrittsquerschnitt der Mischstrecke überschreitet. Aufgrund dieser Konfiguration bilden sich in der Brennkammer, im Bereich der Ebene dieses Überganges, äussere Rezirkulationszonen, welche an sich eine Stabilisierung der Vormischflamme induzieren. Die stabilisierende Wirkung dieser Rezirkulationszonen gegenüber der Vormischflamme, d.h. gegenüber der sich in der Ebene des Austrittsquerschnittes der Mischstrecke bildenden Rückströmzone, hängt indessen wesentlich davon ab, inwieweit die Heissgase aus der Verbrennung im Betriebsverlauf in diese Rezirkulationszonen zurückströmen und dort die Speisung zu einer selbstzündenden oder zumindest stabil brennenden Verbrennungszone aufrechterhalten können. Insbesondere in den transienten Bereichen, Anfahren, Abfahren, Änderung der Betriebsparameter, etc., kann die Rückströmung der Heissgase in die Rezirkulationszonen unregelmässig vonstatten gehen, so dass deren Wirkung auf das ausströmende Gemisch unterbunden bleibt. Bei einer solchen Konstellation geht die aus den Rezirkulationszonen ausgehende stabilisierende Wirkung auf das ausströmende Gemisch verloren, worauf es zu äusserst schädlichen Flammenlöschung und Verpuffungen kommen kann.

Die Schrift US-A-3,879,939 beschreibt einen Eingangsdiffusor einer ringförmigen Brennkammer mit einer Vormischung des Brennstoffs und der Verbrennungsluft.

### Darstellung der Erfindung

Hier will die Erfindung Abhilfe schaffen. Der Erfindung, wie sie in den Ansprüchen gekennzeichnet ist, liegt die Aufgabe zugrunde, bei einem Verfahren zum Betreiben einer Brennkammer der eingangs genannten Art Massnahmen vorzuschlagen, welche eine über alle Lastbereiche wirksame verbrennungsmässige Stabilisierung der Vormischflamme im Verlauf des ganzen Betriebes gewährleisten.

Am Ende der Mischstrecke wird ein Teil des hierin gebildeten Luft/Brennstoff-Gemisches abgezweigt und in die äusseren Rezirkulationszonen eingemischt. Der Ort dieser Einmischung wird so gewählt, dass eine vollständige Vermischung desjenigen Teils des abgezweigten Gemisches innerhalb der äusseren Rezirkulationszonen mit dem dort rezirkulierenden Heissgasstrom aus der Verbrennung innerhalb der Brennkammer erreicht wird, bevor die äusseren Rezirkulationszonen mit dem restlichen Teil des Luft/Brennstoff-Gemisches aus der Mischstrecke in Berührung kommen. Dadurch wird erreicht, dass sich ein vorteilhaftes Mischungsverhältnis aus Luft/Brennstoff-Gemisch und Heissgas in den Rezirkulationszonen einstellt, und das abgezweigte Luft/Brennstoff-Gemisch in Art einer selbstzündenden Pilotflamme die Stabilität der Flammenfront wesentlich verbessert.

Durch die Aufteilung des Luft/Brennstoff-Gemisches aus der Mischstrecke in einen Hauptstrom und einen in kleine Teilströme unterteilten Nebenstrom ergibt sich innerhalb des Brennraumes eine stark vergrösserte Kontaktfläche zwischen Luft/Brennstoff-Gemisch und rezirkulierendem Heissgas.

Damit allgemein die Geschwindigkeit des Luft/Brennstoff-Gemisches in etwa konstant bleibt, und um ein Rückschlagen der Flamme zu vermeiden, wird die Gesamtquerschnittsfläche von Haupt- und Nebenstrom des Luft/Brennstoff-Gemisches in etwa konstant gehalten. Dies wird erreicht, indem am Ende der Mischstrecke eine kleine Kontraktion vorgesehen wird. Danebst wird zur Erreichung dieses Zieles auf die Anzahl der Abzweigungen für den Teilstrom, auf den jeweiligen Durchflussquerschnitt sowie auf die Strömungsführung im entsprechenden Umfang eingewirkt.

Die wesentlichen Vorteile der Erfindung sind darin zu sehen, dass
a) sich niedrigere magere Löschgrenzen und dadurch einen erweiterten Betriebsbereich von mageren Vormischbrennern ergeben;
b) eine verbesserte Flammenstabilität, d.h. geringere Druckpulsationen resultieren;
c) eine verkürzte Ausbrandlänge durch Intensivierung der äusseren Reaktionsfront erreicht wird.

Die Ursache für den Vorteil unter a) ist darin zu sehen, dass gegenüber einer herkömmlichen Mischung durch Scherschichten zwischen Luft/Brennstoff-Gemisch und rezirkulierendem Heissgas, die zu einem Maximum der Wahrscheinlichkeitsdichteverteilung des Volumenverhältnisses zwischen den beiden genannten Medien bei ca. 50% führt, die erfindungsgemässe Vornahme der Zumischung des Luft/Brennstoff-Gemisches in die äusseren Rezirkulationszonen eine solche bei ca. 30% gewährleistet. Anhand von Messungen über die korrelierten Selbstzündzeiten bei den verschiedenen Wahrscheinlichkeitsdichteverteilungen für die verschiedenen Medien hat sich gezeigt, dass eine Verteilung mit einem Maximum bei 30% an Luft/Brennstoff-Gemisch innerhalb der äusseren Rezirkulationszonen die Zündverzugszeit um eine Grössenordnung kleiner ausfällt, gegenüber derjenigen mit einer Verteilung mit einem Maximum bei 50%.

Vorteilhafte und zweckmässige Weiterbildungen der erfindungsgemässen Aufgabenlösung sind in den weiteren Ansprüchen gekennzeichnet.

### Kurze Beschreibung der Zeichnung

Im folgenden wird anhand der Zeichnung ein Ausführungsbeispiel der Erfindung näher erläutert.

Die einzige Figur zeigt die Endphase einer Mischstrecke mit anschliessender Brennkammer.

Alle für das unmittelbare Verständnis der Erfindung nicht erforderlichen Elemente sind fortgelassen worden. Die Strömungsrichtung der Medien ist mit Pfeilen angegeben.

### Wege zur Ausführung der Erfindung, gewerbliche Verwendbarkeit

Die Figur zeigt, wie aus der schematisch eingezeichneten Wellenachse 15 hervorgeht, eine als Ringbrennkammer 1 ausgebildete Brennkammer, welche im wesentlichen aus einem zusammenhängenden annularen oder quasi-annularen Zylinder besteht. Die Brennkammer kann indessen auch aus einer Anzahl axial, quasi-axial oder schraubenförmig um die genannte Achse angeordneter und einzeln in sich abgeschlossener Brennräume bestehen. Eine Brennkammer, die aus einem einzelnen Brennraum in dargestellter Form besteht, ist auch möglich. Die vorliegende Ringbrennkammer 1 ist stromab einer Mischstrecke 2 angeordnet, wobei diese Mischstrecke ohne weiteres Bestandteil eines Vormischbrenners sein kann, wie er beispielweise in EP-0 321 809 B1 beschrieben ist. Selbstverständlich kann die aus der Figur hervorgehende Mischstrecke 2, aus welcher eine Drallströmung bereitgestellt wird, Teil eines Mischrohres sein, das beispielsweise stromab des genannten Vormischbrenners wirkt. Grundsätzlich geht es innerhalb dieser Mischstrecke 2 im engeren oder weiteren Sinn um die Bildung eines Luft/Brennstoff-Gemisches für die nachfolgende Verbrennung, dergestalt, dass diese Verbrennung dann unter minimierten Schadstoff-Emissionen, insbesondere was die NOx-Emissionen betrifft, abläuft. Ein Brennraum 3 schliesst sich am Ende der Mischstrecke 2 an, dergestalt, dass der Übergang zwischen den beiden Strömungsstrecken durch einen radialen Querschnittssprung 5, gebildet ist, der zunächst den Strömungsquerschnitt des Brennraumes 3 induziert, wobei dieser Strömungsquerschnitt das 2-10fache des Austrittsquerschnittes der Mischstrecke 2 beträgt. In der Ebene dieses Querschnittsprunges 5 stellt sich aufgrund des Aufplatzens der bereits erwähnten Drallströmung eine Flammenfront ein, welche durch eine Rückströmzone 12 charakterisiert ist. Diese bildet an sich einen körperlosen Flammenhalter, der zusätzlich zu den äusseren Rezirkulationsgebieten zur Stabilisierung der Flammenfront 20 beiträgt. Im Bereich des Querschnittssprunges 5 bilden sich während des Betriebes strömungsmässige äussere Rezirkulationszonen 10, in welchen durch den dort vorherrschenden Unterdruck Wirbelablösungen 11 entstehen, welche an sich dazu geeignet sind, eine ringförmige Stabilisierung der Rückströmzone 12, also mithin der Flammenfront, zu gewährleisten. Von daher ist es eminent wichtig, dass die Wirbelablösungen 11 während des ganzen Betriebes stabil bleiben. Zu diesem Zweck wird am Übergang der Mischstrecke 2 in den Brennraum 3 ein Teil 9 des gesamten Luft/Brennstoff-Gemisches 8 abgezweigt und in die äusseren Rezirkulationszonen 10 eingemischt. Dieser abgezweigte Teil 9 von vorzugsweise 10-30% des gesamten Gemisches 8 wird über Durchflusskanäle 4 in die genannten äusseren Rezirkulationszonen 10 eingeführt, wobei der Ort der Einmischung so gewählt wird, dass eine vollständige Vermischung desselben mit einem rezirkulierenden Heissgas 17 im Bereich der Wirbelablösungen 11 erreicht wird, bevor die äusseren Rezirkulationszonen 10 mit dem Hauptstrom 16 des Luft/Brennstoff-Gemisches 8 in Berührung kommen. Dadurch wird erreicht, dass sich ein vorteilhaftes Mischungsverhältnis aus Luft/Brennstoff-Gemisch 9 und Heissgas allgemein in den äusseren Rezirkulationszonen 10 einstellt, und das abgezweigte Gemisch 9 in Art einer selbstzündenden Pilotflamme die Stabilität der Flammenfront 20, d.h. der Flammenfront wesentlich verbessert. Durch die Aufteilung des gesamten Luft/Brennstoff-Gemisches 8 in einen Hauptstrom 16 und einen in kleine Teilströme unterteilten Nebenstrom 9 ergibt sich eine stark vergrösserte Kontaktfläche zwischen dem Luft/Brennstoff-Gemisch und dem rezirkulierenden Heissgas 17. Damit die Geschwindigkeit des Luft/Brennstoff-Gemisches in etwa konstant bleibt, und damit eine Rückzündung der Flamme vermieden wird, soll die Gesamtquerschnittsfläche von Hauptstrom 16 und Nebenstrom 9 in etwa auch konstant gehalten werden. Dies wird regulativ in dem Sinne erreicht, dass am Ende der Mischstrecke 2 eine entsprechend grosse Kontraktion 7 der Strömung vorgesehen wird. Der Durchmesser der Durchflusskanäle 4, die in etwa unter einem Winkel von 30-60°, vorzugsweise um 45°, gegenüber der Wellenachse 15 verlaufen, damit sie in etwa parallel zu den Wandstromlinien der Drallströmung verlaufen, beträgt 3-8%, vorzugsweise 5% des hydraulischen Durchmessers der Mischstrecke 2. Die Anzahl der Durchflusskanäle 4 ergibt sich aus dem Massenstromverhältnis zwischen Hauptstrom und Nebenstrom des Luft/Brennstoff-Gemisches, wobei das Massenstromverhältnis in etwa dem Flächenverhältnis der beiden Strömungen entspricht. Der Abstand der Durchflusskanäle 4 zur Mischstrecke beträgt vorzugsweise ca. 10% des hydraulischen Durchmessers der Mischstrecke 2. Das Luft/Brennstoff-Gemisch 9 über die Durchflusskanäle 4 kann mit einem zusätzlichen Brennstoff 6 angereichert werden, indem beispielsweise über eine mit Bohrungen 18 versehenen Ringleitung 19 in jedem Durchflusskanal 4 das genannte Brennstoff 6 eingebracht wird, wodurch dann eine verstärkte und sichere Pilotflamme in den äusseren Rezirkulationszonen 10 wirkt, wobei dies dazu führt, dass selbst in den transienten Bereichen bei minimiertem Schadstoff-Emissionen eine niedere magere Löschgrenze angepeilt werden kann. Dadurch kann der Betriebsbereich von mageren Vormischbrennern auch auf Lastbereiche unter 40% ausgedehnt werden. Es bleibt noch anzumerken, dass die Heissgase 13 eine nicht näher dargestellte nachgeschaltete Turbine 14 beaufschlagen, wobei die hier gezeigte Brennkammer 1 ohne weiteres niederdruckseitig einer auf einer sequentiellen Verbrennung aufgebauten Gasturbogruppe angeordnet sein kann und nach einem Selbstzündungsverfahren betreibar ist.

### Bezugszeichenliste

- 1: Brennkammer
- 2: Mischstrecke
- 3: Brennraum
- 4: Durchflusskanäle
- 5: Querschnittssprung
- 6: Brennstoff
- 7: Kontraktion
- 8: Gesamtes Luft/Brennstoff-Gemisch
- 9: Teilströmung des Luft/Brennstoff-Gemisches
- 10: Äussere Rezirkulationszone
- 11: Wirbelablösungen
- 12: Rückströmzone, Vormischflamme, Flammenfront
- 13: Heissgase
- 14: Turbine
- 15: Achse Rotorwelle, Wellenachse
- 16: Hauptstrom des Luft/Brennstoff-Gemisches
- 17: Rezirkulierende Heissgase
- 18: Bohrungen
- 19: Ringleitung
- 20: Flammenfront

## Patentansprüche

1. Verfahren zum Betreiben einer Brennkammer (1) einer Gasturbogruppe, wobei
- in einer Mischstrecke (2) Luft und Brennstoff zu einem Luft/Brennstoff-Gemisch (8) vermischt wird und
- das Luft/Brennstoff-Gemisch (8) in einen nachgeschalteten Brennraum (3) geleitet und in dem Brennraum (3) unter Bildung einer Flammenfront (20) verbrannt wird, wobei am Übergang zwischen Mischstrecke (2) und Brennraum (1) ein Querschnittssprung (5) vorhanden ist,
- wobei sich in dem Brennraum (3) gegenüber dem Durchflussquerschnitt der Mischstrecke äussere Rezirkulationszonen (10) bilden, und
- wobei ein Teil des Luft/Brennstoff-Gemischs (8) aus der Mischstrecke (2) in die äusseren Rezirkulationszonen (10) geleitet wird,
**dadurch gekennzeichnet, dass**
- durch das in die äusseren Rezirkulationszonen (10) eingeleitete Luft/Brennstoff-Gemisch (8) eine die Flammenfront (20) stabilisierende Pilotflamme gebildet wird, die sich selbstständig entzündet.

2. Verfahren nach Anspruch 1,
**dadurch gekennzeichnet, dass**
in die äusseren Rezirkulationszonen (10) 10 bis 30% des gesamten Luft/Brennstoff-Gemisch (9) der Mischstrecke (2) strömen.

3. Verfahren nach Anspruch 1,
**dadurch gekennzeichnet, dass**
dem in die äusseren Rezirkulationszonen (10) eingeleiteten Luft/Brennstoff-Gemisch ein zusätzlicher Brennstoff (6) zugeführt wird.

4. Verfahren nach Anspruch 3,
**dadurch gekennzeichnet, dass**
der zusätzliche Brennstoff (6) über eine mit Bohrungen (18) versehene Ringleitung (19) zugeführt wird.

5. Verfahren nach einem der Ansprüche 1 bis 4,
**dadurch gekennzeichnet, dass**
das Luft/Brennstoff-Gemisch(8) in der Mischstrecke (2) verdrallt austritt.

6. Verfahren nach einem der Ansprüche 1 bis 5,
**dadurch gekennzeichnet, dass**
die Brennkammer (1) als Ringbrennkammer betrieben wird.

## Claims

1. Method of operating a combustion chamber (1) of a gas-turbine group,
- air and fuel being mixed in a mixing section (2) to form an air/fuel mixture (8), and
- the air/fuel mixture (8) being directed into a downstream combustion space (3) and being burned in the combustion space (3) while forming a flame front (20), there being a jump (5) in cross section at the transition between mixing section (2) and combustion space (1),
- outer recirculation zones (10) forming in the combustion space (3) relative to the cross section of flow of the mixing section, and
- a portion of the air/fuel mixture (8) being directed from the mixing section (2) into the outer recirculation zones (10),
**characterized in that**
- a pilot flame which stabilizes the flame front (20) and ignites automatically is formed by the air/fuel mixture (8) directed into the outer recirculation zones (10).

2. Method according to Claim 1, **characterized in that** 10 to 30% of the entire air/fuel mixture (9) of the mixing section (2) flows into the outer recirculation zones (10).

3. Method according to Claim 1, **characterized in that** an additional fuel (6) is fed to the air/fuel mixture directed into the outer recirculation zones (10).

4. Method according to Claim 3, **characterized in that** the additional fuel (6) is fed via a circular line (19) provided with bores (18).

5. Method according to one of Claims 1 to 4, **characterized in that** the air/fuel mixture (8) in the mixing section (2) discharges in a swirled manner.

6. Method according to one of Claims 1 to 5, **characterized in that** the combustion chamber (1) is operated as an annular combustion chamber.

## Revendications

1. Procédé pour le fonctionnement d'une chambre de combustion (1) d'un groupe générateur à turbines à gaz, dans lequel
- dans une section de mélange (2), de l'air et du combustible sont mélangés pour donner un mélange air/combustible (8) et
- le mélange air/combustible (8) est introduit dans un espace de combustion (3) monté après et est brûlé dans l'espace de combustion (3) en formant un front de flamme (20), un saut de section transversale (5) existant au niveau de la transition de la section de mélange (2) à l'espace de combustion (1),
- des zones de recirculation extérieures (10) se formant dans l'espace de combustion (3) en face de la section transversale d'écoulement de la section de mélange, et
- une partie du mélange air/combustible (8) sortant de la section de mélange (2) est introduite dans les zones de recirculation extérieures (10),
**caractérisé en ce que**
- une flamme pilote stabilisant le front de flamme (20) est formée par le mélange air/combustible (8) introduit dans les zones de recirculation extérieures (10), laquelle s'allume de façon autonome.

2. Procédé selon la revendication 1,
**caractérisé en ce que**
10 à 30% du mélange air/combustible (9) total de la section de mélange (2) s'écoulent dans les zones de recirculation extérieures (10).

3. Procédé selon la revendication 1,
**caractérisé en ce que**
l'on apporte au mélange air/combustible introduit dans les zones de recirculation extérieures (10) un combustible supplémentaire (6).

4. Procédé selon la revendication 3,
**caractérisé en ce que**
le combustible supplémentaire (6) est acheminé par le biais d'une conduite annulaire (19) pourvue de perçages (18).

5. Procédé selon l'une quelconque des revendications 1 à 4,
**caractérisé en ce que**
le mélange air/combustible (8) dans la section de mélange (2) sort avec un mouvement tourbillonnaire.

6. Procédé selon l'une quelconque des revendications 1 à 5,
**caractérisé en ce que**
la chambre de combustion (1) est utilisée comme chambre de combustion annulaire.
